# FASCICULE DE BREVET EUROPEEN

(11) **EP 0 084 494 B1**
(45) Date de publication et mention de la délivrance du brevet: **22.04.1987**
(21) Numéro de dépôt: 83400088.7
(22) Date de dépôt: 13.01.1983
(51) Int. Cl.: E06B 9/18

(54) **Perfectionnements apportés aux systèmes d'assemblage des éléments d'une grille enroulable**
Montagesystem für Rollgitterelemente
Assembling systems for clements of a roll-type grille

(30) Priorité: 18.01.1982 FR 8200669
(43) Date de publication de la demande: 27.07.1983
(73) Titulaire: Feller, Samuel, F-25150 Pont de Roide (FR)
(72) Inventeur: Feller, Samuel, F-25150 Pont de Roide (FR)
(74) Mandataire: Armengaud Ainé, Alain

## Description

On utilise, pour assurer la fermeture de locaux, et notamment de magasins et similaires, des grilles enroulables. Les grilles enroulables les plus couramment utilisées sont réalisées en tubes d'acier galvanisé, ondulés. L'assemblage et la liaison des tubes entre eux sont généralement effectués en utilisant des attaches en feuillard galvanisé, qui comportent une patte d'agrafage.

C'est ainsi que le GB-A-461518, le FR-A-1 015 016, et le DE-C-585 090, décrivent des grilles enroulables réalisées à partir de tubes ondulés assemblés à l'aide de moyens de liaison, chaque moyen de liaison comportant deux parties enserrant chacune un coude de l'un des tubes à assembler, les deux parties étant reliées entre elles par une barre de liaison.

Le FR-A-2210715 fait connaître l'utilisation d'agrafes en tant que moyens de liaison des tubes ondulés. Le demandeur s'est fixé pour but de réaliser une grille qui soit à la fois légère et résistante, tout en présentant toutes garanties en ce qui concerne la solution des problèmes liés à la corrosion. La principale difficulté rencontrée, lors de la réalisation et de la mise au point de telles grilles enroulables, a résidé dans la liaison des tubes ondulés entre eux. Il fallait en effet concevoir un moyen de fixation dont la géométrie ne soit pas modifiée au montage de la grille, pour permettre un fonctionnement mécanique parfait, et dont l'anodisation ne soit pas détériorée par l'emploi d'outils tels que pinces ou marteaux.

Selon l'invention, ce problème est résolu par le fait que les parties enserrant chacune un coude de l'un des tubes à assembler sont constituées par des agrafes en deux parties, que le profilé constituant la barre de liaison est pourvu de deux fentes latérales qui débouchent sur des alésages recevant respectivement les pattes d'agrafage de chaque partie d'agrafe et que les tubes sont réalisés en alliage d'aluminium anodisé.

D'autres avantages de cette invention ressortiront de la description faite ci-après, en référence au dessin annexé, qui en illustre un exemple de réalisation. Sur le dessin:
- la Figure 1 est une vue partielle, en élévation frontale, de la grille enroulable selon l'invention; et,
- la Figure 2 est une vue partielle, à échelle agrandie, en coupe verticale, d'une agrafe utilisée par l'invention pour relier les tubes ondulés constituant la grille.

La grille selon l'invention est constituée par l'assemblage de tubes ondulés en alliage d'aluminium anodisé 10', cet assemblage étant réalisé à l'aide d'agrafes de liaison, désignées dans leur ensemble par la référence 18, et de barres de liaison horizontales 20.

Chaque agrafe est réalisée en deux parties 22-22' (Figure 4), chaque partie venant enserrer la partie coudée de l'un des tubes ondulés 10' à relier. Les deux parties d'agrafe sont reliées entre elles par la barre de liaison 20, qui est constituée par un profilé en aluminium anodisé filé. La forme de ce profilé est choisie de manière que le tube comporte deux fentes latérales horizontales, telles que 26, débouchant sur des alésages internes 28 et 28', destinés à recevoir, respectivement, les pattes d'agrafage 24-24' des parties 22-22' de ladite agrafe.

Le montage s'effectue de la façon suivante:
Les parties d'agrafage, telles que 22 et 22', sont glissées sur toute la longueur des tubes 10', à raison d'une partie, ou demi-agrafe, par ondulation.

Les demi-agrafes 22, 22' sont ensuite rapprochées les unes des autres, et l'on glisse entre elles la barre de liaison 20, comme représenté sur les Figures 1 et 2. Cette barre de liaison 20, qui possède la même longueur que les tubes ondulés, assure ainsi la liaison des tubes entre eux en solidarisant les deux parties respectives de chaque agrafe 18.

La grille conforme à la présente invention est à la fois esthétique, robuste, légère (environ 5 kg/ m²), durable, grâce à sa protection anti-corrosion, et elle ne nécessite pas d'entretien.

## Revendications

Grille enroulable réalisée à partir de tubes ondulés (10') assemblés à l'aide de moyens de liaison (18), chacun desdits moyens comportant deux parties (22-22') enserrant chacune un coude de l'un des tubes à assembler, les deux parties étant reliées entre elles par une barre de liaison (20), caractérisée en ce que lesdites moyens de liaison (18) sont constituées par des agrafes en deux parties (22-22'), que le profilé constituant la barre de liaison (20) est pourvu de deux fentes latérales horizontales (26) qui débouchent sur des alésages (28-28') recevant respectivement les pattes d'agrafage (24-24') de chaque partie d'agrafe, et en ce que les tubes (10') sont réalisés en alliage d'aluminium anodisé.

## Claims

Rollable grating made of wavy tubes (10') assembled through the agency of connecting means (18), each of said connecting means comprising two portions (22-22'), surrounding each a bend of one of the tubes to be assembled, the two portions being connected to each other via a connection bar (20), characterized in that said connection means (18) are made of fasteners comprising two portions (22, 22'), in that the drawn member forming the connection bar (20) is provided with horizontal side slots (26) which open into bores (28-28') receiving respectively the fastening lugs (24-24') of each fastener portion, and in that the tubes (10') are made of an anodized aluminium alloy.

## Patentansprüche

Rollgitter aus Wellrohren (10'), die durch Verbindungsglieder (18) verbunden sind, von denen jedes zwei miteinander durch eine Verbindungsstange (2) verbundene Teile (22-22') umfasst, die jeweils eine Krümmung von einem der zu verbindenden Rohre umgreifen, dadurch gekennzeichnet, dass die Verbindungsglieder (18) aus zweiteiligen Klammern (22-22') gebildet sind, dass das Profil der Verbindungsstange (20) zwei horizontal verlaufende seitliche Schlitze (26) aufweist, welche in Ausnehmungen (28-28') zur Aufnahme der Klammerflansche (24-24') eines jeden Klammerteiles münden, und dass die Rohre (10') aus einer eloxierten Aluminiumlegierung hergestellt sind.
